# FASCICULE DE BREVET EUROPEEN

(11) **EP 0 208 628 B1**
(45) Date de publication et mention de la délivrance du brevet: **07.09.1988**
(21) Numéro de dépôt: 86420150.4
(22) Date de dépôt: 05.06.1986
(51) Int. Cl.: B65H 59/18, D01H 13/10

(54) **Dispositif permettant de régler la tension d'un fil lors de différentes opérations de transformation qu'il subit au cours de sa fabrication**
Einrichtung zur Regelung der Spannung eines Fadens bei verschiedenen die Fadeneigenschaften ändernden Produktionsstufen während seiner Herstellung
Device for regulating the tension of a thread during the various transformations it undergoes in the course of its manufacture

(30) Priorité: 11.06.1985 FR 8508987
(43) Date de publication de la demande: 14.01.1987
(73) Titulaire: I.C. ACBF (Société anonyme), F-26000 Valence (FR)
(72) Inventeur: Matas Gabalda, Carlos, F-07500 Granges les Valence (FR)
(74) Mandataire: Laurent, Michel

(56) Documents cités:
- FR-A- 2 268 884
- FR-A- 2 430 991
- US-A- 2 177 039
- US-A- 3 359 716

## Description

La fabrication des fils destinés au tissage, tricotage... qu'ils soient d'origine naturelle, artificielle ou synthétique implique un certain nombre d'opérations (torsion, étirage, traitement thermique..) au cours desquelles la matière doit être maintenue sous une tension bien déterminée. Par ailleurs, il est parfois nécessaire de faire varier la tension du fil au cours de son traitement, par exemple de diminuer cette tension en amont de l'organe de bobinage car il est bien connu que lorsque l'on bobine un fil à l'état fortement tendu et sans précaution particulière, on obtient des bobines très dures, dont le dévidage est pratiquement impossible. Pour ce faire, ainsi que cela ressort notamment du brevet français 2 268 884, on dispose, entre le dernier barbin et le guide fil de l'organe de bobinage, un dispositif dénommé « détendeur de fil ou « délivreur de survitesse » qui permet un entraînement du fil par glissement et appelle celui-ci à une vitesse supérieure au défilement normal. Un tel dispositif permet, en fonction des variations de la vitesse d'appel du fil, d'obtenir automatiquement une auto-régulation de la tension en sortie du délivreur, cette tension étant maintenue à une valeur très faible. Il est utilisé, non seulement dans les installations permettant de communiquer une torsion au fil et comportant une broche double torsion (FR-A-2 268 884) mais également, dans des installations impliquant plusieurs traitements, effectués soit simultanément soit en continu, tels que par exemple des installations de retordage à simple ou double torsion dans lesquelles les fils subissent un traitement thermique avant renvidage (FR-A-2430991, US-A-3 525 205..). Les détendeurs de fils proposés à ce jour se présentent d'une manière générale sous la-forme d'un dispositif rotatif constitué par deux coupelles entre lesquelles passe le fil. Ces coupelles sont montées sur un moyeu et sont bloquées l'une contre l'autre en général au moyen d'un écrou permettant de régler leur pression et par suite, la tension qu'elles permettent de communiquer au fil. Le moyeu est monté à friction sur un arbre rotatif commun à toutes les positions d'une même face de la machine. Pour réaliser la détente du fil, il est essentiel que la vitesse de ce dispositif soit supérieure à la vitesse de défilement dudit fil, de sorte qu'il aura tendance à se reposer sur les coupelles en embarrant sur un arc de cercle.

Un tel type de dispositif est très largement utilisé à ce jour mais présente cependant comme inconvénient de poser des problèmes lors du lancement des fils, étant donné qu'ils peuvent se prendre dans les délivreurs lors des différentes manipulations nécessitées par une telle opération. De plus, à ce jour, de tels dispositifs de détention ne sont utilisables que pour un seul fil et ne permettent d'assurer qu'une seule action de détention sur le trajet du fil.

Or on a trouvé, et c'est ce qui fait l'objet de la présente invention, un perfectionnement à de tels dispositifs détendeurs de fils qui, non seulement, permet de faciliter les opérations de lancement mais également, peut être utilisé soit pour traiter deux fils en parallèles soit pour assurer deux opérations de détention successives sur le trajet d'un même fil.

D'une manière générale, le dispositif selon l'invention permettant de régler la tension d'un fil lors des différentes opérations de transformation qu'il subit au cours de sa fabrication (dispositif désigné par l'expression « détendeur dans la description) est constitué de paires de coupelles entre lesquelles passe le fil et qui sont.montées sur un moyeu entraîné par un arbre rotatif, selon lequel :
- deux paires de coupelles sont montées de part et d'autre d'une piste cylindrique solidaire en rotation desdites coupelles, et dont le diamètre D est au moins égal au diamètre d1 d'un contact entre les coupelles, le fil étant, lors du lancement, en contact avec la piste cylindrique centrale*et, une fois son lancement effectué, repoussé sur les pistes latérales constituées par chaque paire de coupelles pour le placer dans des conditions normales de travail après lancement ;
- deux écrous maintiennent chaque paire de coupelles l'une contre l'autre et permettent de faire varier leur pression et donc de régler la tension que l'on communique au fil.

Un tel dispositif peut, soit permettre de traiter deux fils de deux positions voisines, la piste cylindrique centrale étant utilisée lors du lancement et chaque fil étant repoussé sur les deux pistes latérales constituées par les paires de coupelles après mise en route, soit pour assurer deux opérations de détention successives sur le trajet d'un même fil.

Selon une forme de réalisation, la piste cylindrique centrale est constituée par une pièce interposée entre les deux moyeux et est maintenue par l'intermédiaire de vis, t'entraînement par l'arbre moteur étant transmis par un joint ; dans un tel cas, cette piste a un diamètre supérieur au diamètre extérieur des coupelles et elle comporte deux rebords périphériques permettant d'assurer le maintien du ou des fils lors de l'opération de lancement.

Selon une autre forme de réalisation, la piste centrale est réalisée dans le moyeu lui-même, forme partie intégrante de celui-ci, et son diamètre extérieur est inférieur au diamètre des rebords latéraux des coupelles qui permettent donc d'assurer le positionnement et le maintien du ou des fils lorsqu'ils sont en contact avec cette piste centrale et servent de rampe permettant de transférer le ou les fils entre les coupelles après lancement.

L'invention et les avantages qu'elle apporte seront cependant mieux compris grâce aux deux exemples de réalisation donnés ci-après et qui sont illustrés par les schémas annexés dans lesquels :
- la figure 1 est une vue en coupe d'une première forme de réalisation d'un dispositif détendeur de fil conforme à l'invention ;
- la figure 2 est une vue en coupe d'une deuxième forme de réalisation d'un dispositif conforme à l'invention ;
- les figures 3 et 4 sont des vues de côté montrant deux exemples d'application de tels détendeurs, la figure 3 illustrant l'utilisation sur une machine de retordage à double torsion, le dispositif selon l'invention permettant alors de traiter deux fils de deux positions voisines et, la figure 4 montrant un exemple de réalisation d'une machine de retordage comportant une opération de traitement thermique, le détendeur selon l'invention permettant alors de régler la tension après chacune des phases de traitement (après torsion et après traitement thermique).

Si l'on se reporte à la figure 1, le dispositif détendeur de fil conforme à l'invention se compose essentiellement d'un ensemble monté solidaire d'un arbre moteur (1). Cet ensemble désigné par la référence générale (2) est constitué de deux paires de coupelles respectivement (3, 4) et (5, 6) montées sur deux moyeux (7.8). Chacune de ces paires de coupelles constitue, de manière connue, un dispositif de détention de fil. Les écrous (9,10) montés sur les moyeux permettent de régler la pression entre les coupelles (3, 4) et (5, 6) et donc de régler la tension que l'on communique au fil.

Conformément à l'invention, les deux jeux de coupelles sont montés de part et d'autre d'une piste circulaire (11), constituée dans le cas présent par une pièce rapportée entre les deux moyeux (7, 8). La solidarisation des moyeux (7, 8) et de la piste (11) est obtenue au moyen de vis (12, 13) et l'ensemble est entraîné en rotation par l'arbre (1) par l'intermédiaire d'un joint (14). Ainsi que cela ressort de la figure 1, la piste circulaire (11) est lisse, a un diamètre extérieur D supérieur au diamètre d, du cercle de contact entre les coupelles mais également au diamètre extérieur d₂ desdites coupelles (3, 4) et (5, 6). De part et d'autre de cette piste (11), sont prévus deux rebords (15, 16) qui permettent d'assurer le maintien du fil sur la piste circulaire (11) lors de l'opération de lancement.

La figure 2 illustre un deuxième mode de réalisation d'un dispositif conforme à l'invention, dispositif dans lequel les mêmes références sont utilisées pour désigner les éléments identiques ou équivalents à ceux faisant l'objet du premier mode de réalisation décrit précédemment.

Par rapport au mode de réalisation faisant l'objet de la figure 1, dans cette variante, la piste circulaire centrale (11) est formée directement dans l'un des moyeux, (7) dans le cas présent, les deux moyeux (7, 8) étant également assemblés au moyen de vis (12, 13) et montés sur l'arbre (non représenté) au moyen d'un joint (14). Dans cette variante, le diamètre D de la piste (11) est compris entre le diamètre d, du cercle de contact entre les coupelles (3, 4) ou (5, 6) et le diamètre extérieur d₂ desdites coupelles. Les rebords (4a) et (5a) des coupelles (4) et (5) permettent d'assurer le maintien du fil sur la piste (11) lors de l'opération de lancement et servent de rampe facilitant le transfert dudit fil entre les coupelles (3, 4) et (5, 6) lorsque le lancement est effectué et que l'on place les fils dans les conditions normales de travail.

De tels dispositifs de détention de fil peuvent être utilisés pour tout matériel textile de retordage à simple ou double torsion, soit pour assurer la détente de deux fils travaillant sur deux positions successives, soit pour assurer deux détentes successives sur un même fil quand plusieurs opérations sont effectuées en continu, par exemple une opération de torsion suivie d'un traitement thermique, une opération de torsion suivie d'un traitement de fausse torsion..

Les deux exemples d'application illustrés par les figures 3 et 4 illustrent de telles possibilités, étant entendu que d'autres applications pourraient être envisagées pour un tel dispositif, par exemple sur des installations permettant de réaliser uniquement des traitements thermiques de rétraction sur un fil, sur des machines de texturation par fausse torsion ou similaire et, en général, dans tous les cas où l'on souhaite modifier la tension communiquée à un fil lors d'un traitement.

Dans l'exemple d'application illustré par la figure 3, le dispositif détendeur conforme à l'invention est celui qui est illustré par la figure 1, dispositif désigné par la référence générale (2) est monté sur un métier de retordage qui comporte :
- une broche à double torsion (21), d'un type en soi connu, montée sur le bâti (23) de la machine et, entraînée en rotation par tout moyen approprié, tel qu'une courroie ou un moteur individuel ;
- le fil (24) en quittant la broche à double torsion (21) passe dans un barbin queue de cochon (25) puis sur le détendeur (2) conforme à l'invention ;
- le fil est embarré autour du détendeur (2) et est amené à l'ensemble de bobinage proprement dit comprenant un guide de va-et-vient (26), un cylindre moteur (27) et une bobine de renvidage (28) montée sur un support pivotant (29).

Conformément à l'invention, le détendeur (2) permet de traiter deux fils de deux positions voisines, l'un passant entre les coupelles (3) et (4), le second entre les coupelles (5) et (6).

Lors du lancement, les deux fils des deux positions voisines sont positionnés sur la piste centrale (11) que comporte un tel détendeur et, lorsque le lancement est effectué, les fils sont repoussés sur les pistes (3, 4) et (5, 6) afin de se placer dans les conditions de travail.

Ainsi que cela ressort de la figure 4, un tel dispositif détendeur de fil (2) peut également être utilisé dans le cas de machine double torsion permettant d'effectuer un traitement thermique à la suite de l'opération de torsion. Une telle machine fait l'objet notamment du brevet français 2 430 991 et ne sera pas décrite en détail.

Par rapport à la machine décrite précédemment pour la figure 3, la différence réside essentiellement en la présence d'un four (32) pour le traitement thermique du fil après torsion. Dans une telle machine, le fil (24) tordu passe dans le barbin (25) puis autour du délivreur (2) conforme à l'invention, avant d'être introduit à l'intérieur du four (32). A la sortie du four (32), il est envoyé par l'intermédiaire de guides (33, 34) pour être amené au moyen de renvidages (26, 27, 28). Le dispositif détendeur (2) est disposé au-dessus de la broche de double torsion. Le fil provenant de la broche double torsion passe sur l'une des pistes, par exemple la piste formée par les coupelles (3, 4) puis, après passage dans le four (32), il est amené de manière à passer sur la seconde piste (5, 6). Il est donc possible, grâce à un tel dispositif, d'assurer d'une part, une détention du fil après torsion avant entrée dans le four puis une seconde détention après passage dans le four et avant renvidage. Les détentions peuvent par ailleurs être adaptées en jouant sur la pression exercée par les écrous (9, 10) sur chacune des pistes respectives formées par les coupelles (3.4) et (5, 6).

Comme dans le cas précédent, lors de l'opération de lancement, le fil est disposé sur la piste cylindrique centrale (11) puis, après lancement, les spires du fil sont repoussées respectivement sur les pistes (3, 4) et (5, 6), afin de pouvoir se placer dans la situation de travail.

Outre le fait qu'un tel dispositif permet de faciliter les opérations de lancement et de traiter soit deux fils en parallèles soit d'effectuer deux variations de tension sur un même fil il est, par ailleurs, de conception très simple permettant d'en assurer un entretien aisé.

Un tel dispositif peut être utilisé dans de nombreux domaines et notamment sur tout matériel de retordage simple ou double torsion dans lequel le fil devra subir d'autres traitements simultanés ou en continu avec la torsion, par exemple un traitement thermique, un traitement de texturation, voire même l'addition d'un deuxième fil..

## Revendications

1. Dispositif permettant de régler la tension d'un fil sur une machine textile lors des différentes opérations de transformation qu'il subit au cours de sa fabrication, constitué de paires de coupelles entre lesquelles passe le fil et qui sont montées sur un moyeu entraîné par un arbre rotatif, selon lequel :
- deux paires de coupelles (3, 4) et (5, 6) sont montées de part et d'autre d'une piste cylindrique (11) solidaire en rotation desdites coupelles et dont le diamètre D est au moins égal au diamètre d1 de contact entre les coupelles, le fil étant lors du lancement, en contact avec la piste cylindrique centrale (11) et, une fois son lancement effectué, repoussé sur la piste latérale constituée par chaque paire de coupelles (3, 4), (5, 6) pour le placer dans des conditions normales de travail après lancement ;
- deux écrous (9,10) maintiennent chaque paire de coupelles (3, 4), (5, 6) l'une contre l'autre et permettent de faire varier leur pression et donc de régler la tension que l'on communique au fil.

2. Dispositif selon la revendication 1, caractérisé par le fait que la piste cylindrique centrale (11) est constituée par une pièce interposée entre les deux moyeux (7, 8) et est maintenue par l'intermédiaire de vis (12, 13), l'entraînement par l'arbre moteur (1) étant transmis par un joint (14), la piste (11) ayant un diamètre D supérieur au diamètre extérieur d1 des coupelles (3, 4), (5, 6) et comportant deux rebords périphériques permettant d'assurer le maintien du ou des fils lors de l'opération de lancement.

3. Dispositif selon la revendication 1, caractérisé par le fait que la piste centrale (11) est réalisée dans le moyeu lui-même, forme partie intégrante de celui-ci, son diamètre extérieur D étant inférieur au diamètre d2 des rebords latéraux des coupelles (3,4), (5, 6) qui permettent donc d'assurer le positionnement et le maintien du ou des fils lorsqu'ils sont en contact avec cette piste centrale (11) et servent de rampe permettant de transférer le ou les fils entre les coupelles (3,4), (5, 6) après lancement.

4. Dispositif selon l'une des revendications 1 à 3, caractérisé par le fait qu'il permet de traiter deux fils de deux positions voisines, la piste cylindrique centrale (11) étant utilisée lors du lancement et chaque fil étant repoussé sur les deux pistes latérales constituées par les paires de coupelles (3, 4), (5, 6) après mise en route.

5. Dispositif selon l'une des revendications 1 à 3, caractérisé par le fait qu'il est utilisé pour assurer deux opérations de détention successives sur le trajet d'un même fil.

## Claims

1. Device for regulating the tension of a thread on a textile machine through the different transformation operations to which said thread is subjected during its manufacture, said device comprising pairs of cups between which passes the thread and which are mounted on a hub driven by a rotary shaft device wherein :
- two pairs of cups (3, 4) and (5, 6) are mounted on either side of a cylindrical track (11) which is fast in rotation with said cups, said track having a diameter D at least equal to the diameter d1 of the circle of contact between the cups, and said thread being, while thrown, in contact with the central cylindrical track (11), and after throwing, pushed back onto the side tracks constituted by each pair of cups (3,4), (5, 6) in order to be placed in the normal working conditions after throwing ;
- two nuts (9, 10) hold each pair of cups (3, 4), (5, 6) one against the other enable a variation of their pressure, hence an adjustment of the tension which is communicated to the thread.

2. Device according to claim 1, characterized in that the central cylindrical track (11) is constituted by a part interposed between the two hubs (7, 8) and is held in position by screws (12, 13), the drive through the driving shaft (1) being transmitted via a joint (14), said track (11) having a diameter D which is greater than the outer diameter d1 of the cups (3, 4), (5, 6) and comprising two peripheral flanges for supporting the thread or threads during the throwing operation.

3. Device as claimed in claim 1, characterized in that the central track (11) is formed in the hub proper, forming an integral part thereof, and its outer diameter D is less than the diameter d2 of the lateral rims of the cups (3, 4), (5, 6), thus ensuring the positioning and support of the thread or threads when these are in contact with said central track (11) and acting as a ramp for transferring the thread or threads between the . cups (3, 4), (5, 6) after the throwing operation.

4. Device according one of the claims 1 to 3, characterized in that it is possible with said device to treat two threads in two adjacent positions, the central cylindrical track (11) being used for throwing the thread, and each thread being pushed back on the two side tracks constituted by the pairs of cups (3, 4), (5, 6) after the start of the operation.

5. Device according one of the claims 1 to 3, characterized in that it is used for carrying out two successive slackening operations on the path of the one thread.

## Patentansprüche

1. Einrichtung zum Regeln der Spannung eines Fadens auf einer Textilmaschine bei verschiedenen Umwandlungs-Arbeitsgängen, denen der Faden während seiner Herstellung ausgesetzt ist, bestehend aus Paaren von Federtellern, zwischen denen der Faden läuft, und die auf einer von einer drehbaren Welle angetriebenen Nabe befestigt sind, wobei
- zwei Paare von Federtellern (3, 4) und (5, 6) auf beiden Seiten eines, zylindrischen Spurteils (11) befestigt sind, das drehstarr mit den Federtellern verbunden ist und dessen Durchmesser (D) mindestens ebenso groß wie der Durchmesser (d₁) der Kontakte zwischen den Federtellern ist, wobei der Faden beim Einschießen in Berührung mit dem zentralen zylindrischen Spurteil (11) ist und nach Vollzug des Einschießens auf die seitliche Spur zurückgetrieben wird, die von beiden Paaren der Federteller (3, 4), (5, 6) gebildet wird, um ihn nach dem Einschießen in normale Arbeitsbedingungen zu bringen ;
- zwei Schrauben (9, 10) die beiden Paare von Federtellern (3, 4), (5; 6) gegeneinander halten, um ihren Druck verändern zu können und damit die dem Faden aufgegebene Spannung einzustellen.

2. Einrichtung nach Anspruch 1, dadurch gekennzeichnet, daß das zentrale zylindrische Spurteil (11) durch ein zwischen den zwei Naben (7, 8) befindliches Teil gebildet und über Schrauben (12, -13) gehalten wird, daß der Antrieb der Motorwelle (1) über eine Verbindungsstelle (14) übertragen wird, und daß das Spurteil (11) einen Durchmesser (D) aufweist, der größer als der Außendurchmesser (d,) der Federteller (3, 4), (5, 6) ist und zwei umlaufende Randwülste aufweist, die eine Führung des Fadens oder der Fäden während des Arbeitsganges des Einschießens gewährleisten.

3. Einrichtung nach Anspruch 1, dadurch gekennzeichnet, daß das zentrale zylindrische Spurteil (11) an der Nabe selbst und mit dieser einstückig ausgebildet ist, daß sein Außendurchmessser (D) kleiner ist als der Durchmesser (dz) von seitlichen Randwülsten der Federteller (3, 4), (5, 6), die demzufolge die Positionierung und Halterung des Fadens oder der Fäden gewährleisten, wenn sie in Berührung mit dem zentralen Spurteil (11) sind und als Rampe dienen, um den Faden oder die Fäden zwischen die Federteller (3, 4), (5, 6) nach dem Einschießen zu überführen.

4. Einrichtung nach einem der Ansprüche 1 bis 3, dadurch gekennzeichnet, daß sie die Behandlung zweier Fäden in benachbarter Position gestattet, wobei das zentrale zylindrische Spurteil (11) beim Einschießen benutzt wird und beide Fäden, nachdem sie auf den Weg gebracht wurden, auf den zwei seitlichen Spuren zurückgetrieben werden, die von den Paaren von Federtellern (3, 4), (5, 6) gebildet werden.

5. Einrichtung nach einem der Ansprüche 1 bis 3, dadurch gekennzeichnet, daß sie eingesetzt wird, um zwei aufeinanderfolgende Entspannungs-Arbeitsgänge auf dem Weg ein- und desselben Fadens zu gewährleisten.
